# EUROPÄISCHE PATENTSCHRIFT

(11) **EP 3 826 779 B1**
(45) Veröffentlichungstag und Bekanntmachung des Hinweises auf die Patenterteilung: **26.01.2022**
(21) Anmeldenummer: 19740369.4
(22) Anmeldetag: 15.07.2019
(51) Int. Cl.: B21B 27/10

(54) **WALZGERÜST UND VERFAHREN ZUM KÜHLEN DER OBEREN ARBEITSWALZE EINES WALZGERÜSTES**
ROLL STAND AND METHOD FOR COOLING THE UPPER WORKING ROLL OF A ROLL STAND
CAGE DE LAMINOIR ET PROCÉDÉ DE REFROIDISSEMENT DU CYLINDRE DE TRAVAIL SUPÉRIEUR D'UNE CAGE DE LAMINOIR

(30) Priorität: 23.07.2018 DE 102018212168
(43) Veröffentlichungstag der Anmeldung: 02.06.2021
(73) Patentinhaber: SMS Group GmbH, 40237 Düsseldorf (DE)
(72) Erfinder: BEUTER, Ron, 57271 Hilchenbach (DE)
(74) Vertreter: Kross, Ulrich
(86) Internationale Anmeldenummer: PCT/EP2019/068990
(87) Internationale Veröffentlichungsnummer: WO 2020/020683

(56) Entgegenhaltungen:
- EP-A2- 0 899 030
- EP-B1- 0 899 030
- DE-A1- 10 110 026
- JP-A- H0 428 407

## Beschreibung

Die Erfindung betrifft ein Walzgerüst mit wenigstens einer oberen Arbeitswalze, wenigstens einer Kühlvorrichtung zum Kühlen der oberen Arbeitswalze, mit der die obere Arbeitswalze ballenseitig mit einer Kühlflüssigkeit beaufschlagbar ist, und wenigstens einem ballenseitig an die obere Arbeitswalze herangeführten Abstreifer, mit dem die von der oberen Arbeitswalze abfließende Kühlflüssigkeit unter Bildung eines einseitig durch die obere Arbeitswalze begrenzten Kühlflüssigkeitssees auf dem Abstreifer auffangbar und von der oberen Arbeitswalze abstreifbar ist.

Des Weiteren betrifft die Erfindung ein Verfahren zum Kühlen der oberen Arbeitswalze eines Walzgerüsts, wobei die obere Arbeitswalze ballenseitig mit einer Kühlflüssigkeit beaufschlagt wird und die von der oberen Arbeitswalze abfließende Kühlflüssigkeit mittels eines ballenseitig an die obere Arbeitswalze herangeführten Abstreifers unter Bildung eines einseitig durch die obere Arbeitswalze begrenzten Kühlflüssigkeitssees auf dem Abstreifer aufgefangen und von der oberen Arbeitswalze abgestreift wird.

Ein Walzgerüst zum Walzen bevorzugt zum Walzen von warmem Walzgut weist eine obere Arbeitswalze, eine untere Arbeitswalze und einen dazwischen gegebenen Walzspalt auf. Üblicherweise werden die Arbeitswalzen während eines Walzvorgangs mit einer Kühlflüssigkeit gekühlt. Um zu verhindern, dass die von der oberen Arbeitswalze abfließende Kühlflüssigkeit auf das durch den Walzspalt geführte Walzgut gelangt, wird herkömmlich ein seitlich an die obere Arbeitswalze herangeführten Abstreifer verwendet, mit dem die von der oberen Arbeitswalze abfließende Kühlflüssigkeit unter Bildung eines einseitig durch die obere Arbeitswalze begrenzten Kühlflüssigkeitssees auf dem Abstreifer aufgefangen und von der oberen Arbeitswalze abgestreift wird, so dass das darunter geführte Walzgut nicht benetzt wird.

Es ist beispielsweise aus JP H06 339 712 A und aus DE 10 2016 223 131 A1 bekannt, die auf dem Abstreifer befindliche Kühlflüssigkeit bezüglich einer Walzgutdurchlaufrichtung durch das Walzgerüst beidseitig seitlich von dem Abstreifer abfließen zu lassen, um ein Überlaufen des Kühlflüssigkeitssees zu verhindern. Dies hat jedoch den Nachteil, dass für diese Kühlflüssigkeitsabführung aus dem Kühlflüssigkeitssee üblicherweise beidseitig zu dem Abstreifer jeweils ein Abfließraum zwischen dem Abstreifer und einer seitlichen Begrenzung des Walzgerüsts, beispielsweise entlang eines Walzenständers des Walzgerüsts oder einer Wange einer Auslaufführung des Walzgerüsts, benötigt wird. Diese Abfließräume wirken bei bestehendem bzw. fest vorgegebenem Walzenständerabstand beschränkend für die maximale Breite, insbesondere die maximale Bandbreite, des herzustellenden Walzprodukts. Ein Grund hierfür ist, dass die Qualität, insbesondere die Bandqualität, des Walzprodukts in erheblichem Maße negativ beeinflusst wird, wenn die von dem Abstreifer seitlich abfließende Kühlflüssigkeit auf den seitlichen Rand, insbesondere eine Bandkante, des Walzprodukts trifft.

EP 0 313 516 A1 betrifft ein Walzgerüst mit einer Vorrichtung zum Kühlen von Walzen, insbesondere beim kontinuierlichen Bandgießen und beim Walzen von Metallen, wobei die Walzen mit je einer sich vom Bereich des Walzspalts über einen Teil der Walzenoberfläche erstreckenden, gegen die Walze abgedichtete Haube bedeckt sind, in welcher Mittel zum Zuführen eines Kühlmediums auf Teile der Walzenoberfläche und zu dessen Entfernung sowie eine Abfluss- bzw. Absaugvorrichtung für sich im unteren Teil der Haube sammelndes, flüssiges Kühlmedium vorgesehen sind. In einer Haube sind mehrere sich in axialer Richtung über die ganze Walzenlänge erstreckende Sprüheinrichtungen für die Zugabe eines mindestens teilweise flüssigen Kühlmediums und Mittel zum Entfernen dieses Kühlmediums von der Walzenoberfläche einzeln oder in Gruppen alternierend angeordnet, mit beidseits endständigen Mitteln zum Entfernen des Kühlmediums.

EP 0 899 030 A2, welche die Oberbegriffe der Ansprüche 1 und 3 zeigt, betrifft eine Vorrichtung und ein Verfahren zur Kühlung der Arbeitswalzen eines Walzgerüstes, umfassend für jede Walze einen mit Spritzdüsen bestückten Kühlwasserkanal an einem Spritzbalken sowie Mittel zur Zufuhr von Kühlwasser bzw. zum Abführen erhitzten Wassers, sowie in Zuordnung zur oberen Arbeitswalze eine im spitzen Winkel zur Walzgutoberfläche angeordnete Kühlwasser-Leitplatte mit einem vorderseitigen, der Walze zugeordneten Abstreifer, und dicht unterhalb der Walzgutebene eine annähernd horizontale Kühlwasser-Leitplatte mit einem der unteren Walze zugeordneten Abstreifer. In sandwichartiger Zuordnung oberhalb der oberen Kühlwasser-Leitplatte ist eine Deckplatte unter Ausbildung eines flüssigkeitsführenden Spalts angeordnet, der an seinem der Walze abgewandten Ende mit einer Kühlwasser-Absaugung in Verbindung steht. Unterhalb der unteren Kühlwasser-Leitplatte, in den sich zwischen dieser mit dem Abstreifer und einem Oberflächenbereich der unteren Walze ergebenden flüssigkeitsführenden Eckbereich hineinragend, ist wenigstens ein Absaugrohr angeordnet und an eine Kühlwasser-Absaugung angeschlossen.

JP H02 133 107 A offenbart ein Walzgerüst mit einer Vorrichtung zum Kühlen einer oberen Arbeitswalze des Walzgerüsts. Die Vorrichtung weist Mittel zum Aufbringen einer Kühlflüssigkeit auf die obere Arbeitswalze und Mittel zum Absaugen der auf die obere Arbeitswalzte aufgebrachten Kühlflüssigkeit von der oberen Arbeitswalze auf.

JP H03 161 105 A offenbart ein Walzgerüst mit einer Vorrichtung zum Kühlen einer Arbeitswalze des Walzgerüsts. Die Vorrichtung weist eine auf der Seite der Arbeitswalze offene Kammer, in die eine Kühlflüssigkeit auf die Arbeitswalze gerichtet eingesprüht wird, und seitlich an die Kammer angeschlossene Absaugleitungen auf, die mit einer Vakuumpumpe verbunden sind.

JP S61 266 109 A offenbart ein Walzgerüst mit einer Vorrichtung zum Kühlen einer oberen Arbeitswalze des Walzgerüsts. Die Vorrichtung beaufschlagt die obere Arbeitswalze ballenseitig mit einer Kühlflüssigkeit und weist sowohl eine Kühlflüssigkeitszuführung als auch eine Kühlflüssigkeitsabführung auf. An die obere Arbeitswalze ist ballenseitig ein Abstreifer des Walzgerüsts herangeführt, mit dem die von der oberen Arbeitswalze abfließende Kühlflüssigkeit von der oberen Arbeitswalze abstreifbar ist.

KR 2011 098 048 A offenbart ein Walzgerüst mit einer Vorrichtung zum Kühlen einer oberen Arbeitswalze des Walzgerüsts. Die obere Arbeitswalze ist mittels der Kühlvorrichtung ballenseitig mit einer Kühlflüssigkeit beaufschlagbar. Das Walzgerüst weist zudem einen ballenseitig an die obere Arbeitswalze herangeführten Abstreifer auf, mit dem die von der oberen Arbeitswalze abfließende Kühlflüssigkeit unter Bildung eines einseitig durch die obere Arbeitswalze begrenzten Kühlflüssigkeitssees auf dem Abstreifer auffangbar und von der oberen Arbeitswalze abstreifbar ist. An dem Abstreifer ist eine Ablauföffnung auf, über die die Kühlflüssigkeit aus dem Kühlflüssigkeitssee von dem Abstreifer ablaufen kann.

Eine Aufgabe der Erfindung ist es, eine robuster und kostengünstiger realisierbare Abführung von Kühlflüssigkeit aus einem auf einem Abstreifer vorhandenen Kühlflüssigkeitssee zu ermöglichen.

Diese Aufgabe wird durch die unabhängigen Patentansprüche gelöst. Vorteilhafte Ausgestaltungen sind in der nachfolgenden Beschreibung, den abhängigen Patentansprüchen und der Figur wiedergegeben, wobei diese Ausgestaltungen jeweils für sich genommen oder in Kombination von wenigstens zwei dieser Ausgestaltungen miteinander einen weiterbildenden, insbesondere auch bevorzugten oder vorteilhaften, Aspekt der Erfindung darstellen können. Ausgestaltungen des Walzgerüsts können dabei Ausgestaltungen des Verfahrens entsprechen, und umgekehrt, selbst wenn im Folgenden hierauf im Einzelfall nicht explizit hingewiesen wird.

Ein erfindungsgemäßes Walzgerüst weist wenigstens eine obere Arbeitswalze, wenigstens eine Kühlvorrichtung zum Kühlen der oberen Arbeitswalze, mit der die obere Arbeitswalze ballenseitig mit einer Kühlflüssigkeit beaufschlagbar ist, und wenigstens einen ballenseitig an die obere Arbeitswalze herangeführten Abstreifer auf, mit dem die von der oberen Arbeitswalze abfließende Kühlflüssigkeit unter Bildung eines einseitig durch die obere Arbeitswalze begrenzten Kühlflüssigkeitssees auf dem Abstreifer auffangbar und von der oberen Arbeitswalze abstreifbar ist. Die Kühlvorrichtung weist wenigstens eine Wasserstrahlpumpe auf, die einen Druckwassereingang, der zumindest zeitweilig mit einer Kühlflüssigkeitsversorgung der Kühlvorrichtung verbunden ist, und einen zumindest zeitweise in den Kühlflüssigkeitssee eintauchenden Ansaugeingang aufweist.

Erfindungsgemäß kann die Kühlflüssigkeit, beispielsweise ein Kühlwasser, des Kühlflüssigkeitssees auf dem Abstreifer mittels der Wasserstrahlpumpe abgesaugt und hierdurch abgeführt werden, wodurch der an sich unnötige oder störende Kühlflüssigkeitssee eventuell nahezu vollständig reduziert werden kann. Durch diese gezielte Abführung der Kühlflüssigkeit aus dem Kühlflüssigkeitssee bzw. dessen damit einhergehende Reduzierung wird eine Beeinträchtigung eines Spritzbildes einer zum Spritzen der Kühlflüssigkeit in Richtung der oberen Arbeitswalze verwendeten Einrichtung, insbesondere eines Kühlbalkens, nicht durch den Kühlflüssigkeitssee beeinträchtigt. Zudem wird mit der Reduzierung des Kühlflüssigkeitssees erreicht, dass die in dem Kühlmittelsee enthaltene aufgeheizte Kühlflüssigkeit die gewünschte Kühlung der oberen Arbeitswalze nicht beeinträchtigt. Folglich wird mit der Erfindung zusätzlich die Wirksamkeit der Kühlung der oberen Arbeitswalze verbessert.

Da zudem die Kühlflüssigkeit nicht (beidseitig) seitlich bzw. an den Stirnseiten der Walze von dem Abstreifer abfließt, wird kein eingangs beschriebener Abfließraum zwischen dem Abstreifer und einer Begrenzung des Walzgerüsts benötigt. Hierdurch wird die maximale Breite, insbesondere die maximale Bandbreite, des Walzproduktes nicht durch die erfindungsgemäße Kühlvorrichtung eingeschränkt. Dabei kann die quer zu der Laufrichtung des Walzguts durch das Walzgerüst gegebene Länge des Abstreifers, den Bauraum, der beispielsweise durch die Walzenständer und/oder die seitlichen Wangen einer Auslaufführung begrenzt ist, vollständig ausnutzen. Es kann also ein längerer Abstreifer als herkömmlich eingesetzt werden. Da die Kühlflüssigkeit gemäß der Erfindung nicht (beidseitig) seitlich bzw. an der Stirnseite der Walze von dem Abstreifer abfließt, kann sie nicht auf Ränder, insbesondere Bandkanten, des Walzprodukts gelangen, so dass die Erfindung auch eine dadurch bedingte Verschlechterung der Qualität des Walzprodukts verhindert und somit in einem gegebenen Bauraum eine größere Bandbreite gestattet. Ein Vorteil, der insbesondere bei der Modernisierung älterer Gerüste wirkt.

Das erfindungsgemäße Absaugen der Kühlflüssigkeit aus dem Kühlflüssigkeitssee ist zudem unkritisch gegenüber einem eventuellen Ansaugen von Luft. Zudem ist zum Betrieb der Wasserstrahlpumpe kein externer Leistungseintrag erforderlich, da die Wasserstrahlpumpe mittels des ohnehin zur Verfügung stehenden Druckwassers der Kühlflüssigkeitsversorgung betrieben wird. Des Weiteren sind zum erfindungsgemäßen Abpumpen der Kühlflüssigkeit aus dem Kühlflüssigkeitssee keine beweglichen Teile erforderlich, was den Wartungsaufwand reduziert. Die erfindungsgemäße Absaugung der Kühlflüssigkeit aus dem Kühlflüssigkeitssee ist zudem unempfindlich gegenüber verschmutzter Kühlflüssigkeit bzw. gegenüber Partikeln in der angesaugten Kühlflüssigkeit und somit sehr wartungsarm, dauerhaft und kostengünstig betreibbar.

Die Kühlflüssigkeit kann dem Druckwassereingang der Wasserstrahlpumpe beispielsweise mit einem Druck zugeführt werden, der größer als 3 bar, vorzugsweise größer als 5 bar, ist und besonders bevorzugt zwischen 10 bar bis 15 bar liegt. Der Druck an dem Ansaugeingang der Wasserstrahlpumpe ergibt sich aus dem Umgebungsdruck und dem Druck des Kühlflüssigkeitssees, der vernachlässigbar ist und etwa 0 bar beträgt. Mit der Kühlvorrichtung kann beispielsweise eine Kühlflüssigkeitsmenge zwischen 100 m³/h bis 900 m³/h auf die obere Arbeitswalze aufgebracht werden. Die für den Betrieb der Wasserstrahlpumpe abgezweigte Kühlflüssigkeitsmenge kann beispielsweise etwa 10% bis etwa 20% der einer Spritzeinheit der Kühlvorrichtung insgesamt zugeführten Kühlflüssigkeitsmenge betragen.

Die Kühlvorrichtung kann wenigstens einen bezüglich einer Längsmittelachse der oberen Arbeitswalze seitlich neben der oberen Arbeitswalzte angeordneten Kühlbalken aufweisen, mit dem die Kühlflüssigkeit in Richtung der oberen Arbeitswalze spritzbar ist, wodurch die obere Arbeitswalze seitlich mit der Kühlflüssigkeit beaufschlagbar ist. Der Kühlbalken kann höhenverstellbar angeordnet sein.

Die Wasserstrahlpumpe bzw. deren Druckwassereingang und/oder Ansaugeingang kann zeitlich ununterbrochen oder zeitweilig mit der Kühlflüssigkeitsversorgung der Kühlvorrichtung verbunden sein. Bei der zweiten Alternative kann die Wasserstrahlpumpe bei Bedarf betrieben werden, indem die Wasserstrahlpumpe über wenigstens ein Schaltventil oder dergleichen zeitweilig mit der Kühlflüssigkeitsversorgung verbunden wird. Bei der Wasserstrahlpumpe selbst handelt es sich jedoch um ein selbstregelndes System, das grundsätzlich keine Steuerung und/oder Regelung benötigt und zudem ohne Ventiltechnik und dergleichen auskommt. Die Kühlvorrichtung kann auch zwei oder mehrere über die Breite der oberen Arbeitswalze verteilt angeordnete Wasserstrahlpumpen aufweisen.

Der Abstreifer wird mittels eines Abstreiferhalters gehalten und kann relativ zu der oberen Arbeitswalze verstellbar angeordnet sein. Der Abstreifer ist geneigt angeordnet, wobei sein der oberen Arbeitswalze zugewandter Endabschnitt geodätisch tiefer als sein der oberen Arbeitswalze abgewandter Endabschnitt angeordnet ist. Hierdurch wird zwischen der oberen Arbeitswalze und dem Abstreifer ein Becken ausgebildet, in dem sich der Kühlmittelsee bildet. Der Abstreifer kann hierbei seitliche Wangen aufweisen, die das Becken auf einander gegenüberliegenden Seiten begrenzen und verhindern, dass die Kühlflüssigkeit beidseitig seitlich von dem Abstreifer abfließt.

Das Walzgerüst kann insbesondere ein Warmwalzgerüst sein. Das Walzgerüst kann beispielsweise zum Walzen von metallischem, bevorzugt eisenhaltigem oder aluminiumhaltigem Walzgut verwendet werden. Das Walzgerüst kann die Arbeitswalzen abstützende zusätzliche Walzen aufweisen.

Gemäß einer vorteilhaften Ausgestaltung ist die Wasserstrahlpumpe zumindest teilweise innerhalb eines Kühlbalkens der Kühlvorrichtung angeordnet, mit dem die obere Arbeitswalze mit der Kühlflüssigkeit beaufschlagbar ist. Hierdurch wird möglichst wenig Bauraum für die Anordnung der Wasserstrahlpumpe beansprucht, so dass die Wasserstrahlpumpe bauraumsparend angeordnet ist.

Gemäß einer weiteren vorteilhaften Ausgestaltung ist ein Ausgang der Wasserstrahlpumpe oder ein Ausgang einer kommunizierend mit dem Ausgang der Wasserstrahlpumpe verbundenen Flüssigkeitsleitung geodätisch tiefer als der Kühlflüssigkeitssees angeordnet. Hierdurch kann nach einem anfänglichen Betrieb der Wasserstrahlpumpe mittels der unter Druck stehenden Kühlflüssigkeit die Kühlflüssigkeitsversorgung der Wasserstrahlpumpe beendet werden, da unter Ausnutzung des hydrostatischen Drucks anschließend die Kühlflüssigkeit unter Verwendung des sogenannten Hebeeffekts bzw. unter Ausbildung eines Saughebers aus dem Kühlflüssigkeitssee abgesaugt wird, also ohne dass hierzu externe Energie zugeführt werden muss. Dadurch wird die Wirkung der Wasserstrahlpumpe erhöht. Hierbei kann die Wasserstrahlpumpe mittels wenigstens eines elektrisch ansteuerbaren Schaltventils zunächst mit der Kühlflüssigkeitsversorgung verbunden und nach dem anfänglichen Ansaugen von der Kühlflüssigkeitsversorgung getrennt werden. Die Flüssigkeitsleitung kann als starres Rohr oder als flexibler Schlauch ausgebildet sein.

Gemäß einem erfindungsgemäßen Verfahren zum Kühlen der oberen Arbeitswalze eines Walzgerüsts wird die obere Arbeitswalze seitlich mit einer Kühlflüssigkeit beaufschlagt und die von der oberen Arbeitswalze abfließende Kühlflüssigkeit mittels eines seitlich an die obere Arbeitswalze herangeführten Abstreifers unter Bildung eines einseitig durch die obere Arbeitswalze begrenzten Kühlflüssigkeitssees auf dem Abstreifer aufgefangen und von der oberen Arbeitswalze abgestreift, wobei die Kühlflüssigkeit des Kühlflüssigkeitssees unter Verwendung von wenigstens einer Wasserstrahlpumpe abgepumpt wird, und wobei ein Ansaugeingang der Wasserstrahlpumpe in den Kühlflüssigkeitssee eingetaucht wird und ein Druckwassereingang der Wasserstrahlpumpe zumindest zeitweilig mit einer Kühlflüssigkeitsversorgung verbunden wird.

Mit dem Verfahren sind die oben mit Bezug auf das Walzgerüst genannten Vorteile entsprechend verbunden. Insbesondere kann das Walzgerüst gemäß einer der oben genannten Ausgestaltungen oder einer Kombination von wenigstens zwei dieser Ausgestaltungen miteinander zur Durchführung des Verfahrens verwendet werden.

Im Folgenden wird die Erfindung unter Bezugnahme auf die anliegende Figur anhand einer bevorzugten Ausführungsform beispielhaft erläutert, wobei die nachfolgend erläuterten Merkmale sowohl jeweils für sich genommen als auch in Kombination von wenigstens zwei dieser Merkmale miteinander einen vorteilhaften oder weiterbildenden Aspekt der Erfindung darstellen können. Es zeigt:
- Figur 1:: eine schematische Darstellung eines Ausführungsbeispiels für ein erfindungsgemäßes Walzgerüst.

Figur 1 zeigt eine schematische Darstellung eines Ausführungsbeispiels für ein erfindungsgemäßes Walzgerüst 1 mit einer oberen Arbeitswalze 2, einer unteren Arbeitswalze 3 und einem zwischen den Arbeitswalzen 2 und 3 gegebenen Walzspalt 4. Die Drehrichtung der Arbeitswalzen 2 und 3 während eines Walzvorgangs ist durch Pfeile angedeutet. Das Walzgerüst 1 weist selbstverständlich weitere Bauteile auf, die der Übersichtlichkeit halber nicht gezeigt sind.

Das Walzgerüst 1 weist zudem eine Kühlvorrichtung 5 zum Kühlen der oberen Arbeitswalze 2 auf, mit der die obere Arbeitswalze 2 ballenseitig mit einer Kühlflüssigkeit 6 beaufschlagbar ist. Hierzu weist die Kühlvorrichtung 5 einen Kühlbalken 7 auf, der mit einer nicht gezeigten Kühlflüssigkeitsversorgung der Kühlvorrichtung 5 verbunden ist und an dem mehrere Spritzdüsen 8 angeordnet sind, mit denen die Kühlflüssigkeit 6 in Richtung der oberen Arbeitswalze 2 gespritzt wird.

Des Weiteren weist das Walzgerüst 1 einen ballenseitig an die obere Arbeitswalze 2 herangeführten, geneigt angeordneten Abstreifer 9 auf, der plattenförmig ausgebildet ist und mit dem die von der oberen Arbeitswalze 2 abfließende Kühlflüssigkeit 6 unter Bildung eines einseitig durch die obere Arbeitswalze 2 begrenzten Kühlflüssigkeitssees 10 auf dem Abstreifer 9 auffangbar und von der oberen Arbeitswalze 2 abstreifbar ist. Das Walzgerüst 1 weist auch einen ballenseitig an die untere Arbeitswalze 3 herangeführten, waagerecht angeordneten, plattenförmig ausgebildeten Abstreifer 11 auf.

Die Kühlvorrichtung 5 weist eine Wasserstrahlpumpe 12 auf, die einen Druckwassereingang 13, der zumindest zeitweilig mit der Kühlflüssigkeitsversorgung der Kühlvorrichtung 5 verbunden ist, und einen in den Kühlflüssigkeitssee 10 eintauchenden Ansaugeingang 14 auf. Die Flüssigkeitsströmung durch die betriebene Wasserstrahlpumpe 12 ist durch Pfeile angedeutet.

Die Wasserstrahlpumpe 12 ist teilweise innerhalb des Kühlbalkens 7 angeordnet. Ein nicht gezeigter Ausgang der Wasserstrahlpumpe 12 kann geodätisch tiefer als der Kühlflüssigkeitssee 10 angeordnet sein. Alternativ kann ein Ausgang 15 einer durch eine Strichlinie angedeuteten, kommunizierend mit dem Ausgang der Wasserstrahlpumpe 12 verbundenen Flüssigkeitsleitung 16 geodätisch tiefer als der Kühlflüssigkeitssee 10 angeordnet sein.

### Bezugszeichenliste

- 1: Walzgerüst
- 2: obere Arbeitswalze
- 3: untere Arbeitswalze
- 4: Walzspalt
- 5: Kühlvorrichtung
- 6: Kühlflüssigkeit
- 7: Kühlbalken
- 8: Spritzdüse
- 9: Abstreifer (obere Arbeitswalze)
- 10: Kühlflüssigkeitssee
- 11: Abstreifer (untere Arbeitswalze)
- 12: Wasserstrahlpumpe
- 13: Druckwassereingang
- 14: Ansaugeingang
- 15: Ausgang von 16
- 16: Flüssigkeitsleitung

## Patentansprüche

1. Walzgerüst (1) mit wenigstens einer oberen Arbeitswalze (2), wenigstens einer Kühlvorrichtung (5) zum Kühlen der oberen Arbeitswalze (2), mit der die obere Arbeitswalze (2) ballenseitig mit einer Kühlflüssigkeit (6) beaufschlagbar ist, und wenigstens einem ballenseitig an die obere Arbeitswalze (2) herangeführten Abstreifer (9), mit dem die von der oberen Arbeitswalze (2) abfließende Kühlflüssigkeit (6) unter Bildung eines einseitig durch die obere Arbeitswalze (2) begrenzten Kühlflüssigkeitssees (10) auf dem Abstreifer (9) auffangbar und von der oberen Arbeitswalze (2) abstreifbar ist, **dadurch gekennzeichnet, dass** die Kühlvorrichtung (5) wenigstens eine Wasserstrahlpumpe (12) aufweist, die einen Druckwassereingang (13), der zumindest zeitweilig mit einer Kühlflüssigkeitsversorgung der Kühlvorrichtung (5) verbunden ist, und einen in den Kühlflüssigkeitssee (10) eintauchenden Ansaugeingang (14) aufweist, wobei die Wasserstrahlpumpe (12) zumindest teilweise innerhalb eines Kühlbalkens (7) der Kühlvorrichtung (5) angeordnet ist, mit dem die obere Arbeitswalze (2) mit der Kühlflüssigkeit (6) beaufschlagbar ist.

2. Walzgerüst (1) nach Anspruch 1, **dadurch gekennzeichnet, dass** ein Ausgang der Wasserstrahlpumpe (12) oder ein Ausgang (15) einer kommunizierend mit dem Ausgang der Wasserstrahlpumpe (12) verbundenen Flüssigkeitsleitung (16) geodätisch tiefer als der Kühlflüssigkeitssee (10) angeordnet ist.

3. Verfahren zum Kühlen der oberen Arbeitswalze (2) eines Walzgerüsts (1), wobei die obere Arbeitswalze (2) ballenseitig mit einer Kühlflüssigkeit (6) beaufschlagt wird und die von der oberen Arbeitswalze (2) abfließende Kühlflüssigkeit (6) mittels eines ballenseitig an die obere Arbeitswalze (2) herangeführten Abstreifers (9) unter Bildung eines einseitig durch die obere Arbeitswalze (2) begrenzten Kühlflüssigkeitssees (10) auf dem Abstreifer (9) aufgefangen und von der oberen Arbeitswalze (2) abgestreift wird, **dadurch gekennzeichnet, dass** die Kühlflüssigkeit des Kühlflüssigkeitssees (10) unter Verwendung von wenigstens einer zumindest teilweise innerhalb eines Kühlbalkens (7) der Kühlvorrichtung (5), mit dem die obere Arbeitswalze (2) mit der Kühlflüssigkeit (6) beaufschlagbar ist, angeordneten Wasserstrahlpumpe (12) abgepumpt wird, wobei ein Ansaugeingang (14) der Wasserstrahlpumpe (12) in den Kühlflüssigkeitssee (10) zumindest zeitweilig eingetaucht wird und ein Druckwassereingang (13) der Wasserstrahlpumpe (12) zumindest zeitweilig mit einer Kühlflüssigkeitsversorgung verbunden wird.

## Claims

1. Roll stand (1) comprising at least one upper work roll (2), at least one cooling device (5) for cooling the upper work roll (2), by which the upper work roll (2) can be acted on at the circumference by a cooling liquid (6), and at least one stripper (9), which is led up to the upper work roll (2) at the circumference and by which the cooling liquid (6) flowing off the upper work roll (2) can be collected on the stripper (9) with formation of a cooling liquid sea (10) bounded at one side by the upper work roll (2) and can be stripped off the upper work roll (2), **characterised in that** the cooling device (5) comprises at least one water jet pump (12) having a pressure water inlet (13), which is connected at least temporarily with a cooling liquid supply of the cooling device (5), and a suction inlet (14) immersed in the cooling liquid sea (10), wherein the water jet pump (12) is arranged at least partly within a cooling bar (7), by which the upper work roll (2) can be acted on by the cooling liquid (6), of the cooling device (5).

2. Roll stand (1) according to claim 1, **characterised in that** an outlet of the water jet pump (12) or an outlet (15) of a liquid conduit (16) in communicating connection with the outlet of the water jet pump (12) is arranged geodetically deeper than the cooling liquid sea (10).

3. Method of cooling the upper work roll (2) of a roll stand (1), wherein the upper work roll (2) is acted on at the circumference by a cooling liquid (6) and the cooling liquid (6) flowing off the upper work roll (2) is collected by means of a stripper (9), which is led up to the upper work roll (2) at the circumference, on the stripper (9) with formation of a cooling liquid sea (10) bounded at one side by the upper work roll (2) and is stripped off the upper work roll (2), **characterised in that** the cooling liquid of the cooling liquid sea (10) is pumped away with use of at least one water jet pump (12) arranged at least partly within a cooling bar (7), by which the upper work roll (2) can be acted on by the cooling liquid (6), of the cooling device (5), wherein a suction inlet (14) of the water jet pump (12) is immersed at least temporarily in the cooling liquid sea (10) and a pressure water inlet (13) of the water jet pump (12) is connected at least temporarily with a cooling liquid supply.

## Revendications

1. Cage de laminoir (1) qui comprend au moins un cylindre de travail supérieur (2), au moins un dispositif de refroidissement (5) destiné au refroidissement du cylindre de travail supérieur (2), avec lequel le cylindre de travail supérieur (2) peut être sollicité, du côté du corps du cylindre, avec un liquide de refroidissement (6), et au moins un dispositif de raclage (9) qui est guidé, du côté du corps du cylindre, contre le cylindre de travail supérieur (2), avec lequel le liquide de refroidissement (6) qui s'écoule à partir du cylindre de travail supérieur (2) peut être récupéré sur le dispositif de raclage (9) en formant un bassin (10) destiné au liquide de refroidissement délimité d'un côté par le cylindre de travail supérieur (2), et peut être éliminé par raclage à partir du cylindre de travail supérieur (2), **caractérisée en ce que** le dispositif de refroidissement (5) présente au moins une pompe (12) du type à jet d'eau, qui présente une entrée (13) destinée à de l'eau sous pression, qui est reliée au moins par intermittence à une alimentation en eau de refroidissement, ainsi qu'une entrée d'aspiration (14) immergée dans le bassin (10) destiné au liquide de refroidissement ; dans laquelle la pompe (12) du type à jet d'eau est disposée au moins en partie au sein d'une traverse de refroidissement (7) du dispositif de refroidissement (5), avec laquelle le cylindre de travail supérieur (2) peut être sollicité avec le liquide de refroidissement (6).

2. Cage de laminoir (1) selon la revendication 1, **caractérisée en ce qu'**une sortie de la pompe (12) du type à jet d'eau ou une sortie (15) d'un conduit (16) destiné à un liquide, qui est relié en communication avec la sortie de la pompe (12) du type à jet d'eau, est disposée plus profondément, d'un point de vue géodésique, que le bassin (10) destiné au liquide de refroidissement.

3. Procédé destiné au refroidissement du cylindre de travail supérieur (2) d'une cage de laminoir (1) ; dans lequel le cylindre de travail supérieur (2) est sollicité, du côté du corps du cylindre, avec un liquide de refroidissement (6) et le liquide de refroidissement (6) qui s'écoule à partir du cylindre de travail supérieur (2) est récupéré au moyen d'un dispositif de raclage (9) qui est guidé, du côté du corps du cylindre, contre le cylindre de travail supérieur (2) en formant, sur le dispositif de raclage (9), un bassin (10) destiné à un liquide de refroidissement, qui est délimité, d'un côté, par le cylindre de travail supérieur (2), et est évacué par raclage à partir du cylindre de travail supérieur (2) ; **caractérisé en ce que** le liquide de refroidissement du bassin (10) destiné au liquide de refroidissement est évacué par pompage en utilisant au moins une pompe (12) du type à jet d'eau qui est disposée, au moins par intermittence, au sein d'une traverse de refroidissement (7) dudit dispositif de refroidissement (5), avec laquelle le cylindre de travail supérieur (2) peut être sollicité avec le liquide de refroidissement (6) ; dans lequel on immerge au moins par intermittence une entrée d'aspiration (14) de la pompe (12) du type à jet d'eau dans le bassin (10) destiné au liquide de refroidissement et on relie une entrée (13) destinée à de l'eau sous pression, de la pompe (12) du type à jet d'eau, au moins par intermittence, à une alimentation de liquide de refroidissement.
